# FASCICULE DE BREVET EUROPEEN

(11) **EP 2 500 785 B1**
(45) Date de publication et mention de la délivrance du brevet: **18.07.2018**
(21) Numéro de dépôt: 12001710.8
(22) Date de dépôt: 14.03.2012
(51) Int. Cl.: G04F 7/08

(54) **Mécanisme de chronographe et pièce d'horlogerie munie d'un tel mécanisme**
Uhrmechanismus und mit diesem Uhrmechanismus ausgestattete Uhr
Chronograph mechanism and timepiece provided with such a mechanism

(30) Priorité: 18.03.2011 CH 4612011
(43) Date de publication de la demande: 19.09.2012
(73) Titulaire: Patek Philippe SA Genève, 1204 Genève (CH)
(72) Inventeur: Lemonnier, Marc, 39220 Les Rousses (FR); Palermo, Salvatore, 1242 Satigny (CH)
(74) Mandataire: Micheli & Cie SA

(56) Documents cités:
- EP-A1- 1 921 524
- EP-A2- 2 241 943
- EP-A2- 2 241 945
- EP-A2- 2 251 747
- CH-A- 228 246

## Description

La présente invention se rapporte à un mécanisme de chronographe à roue à colonnes ou à came comportant une roue de chronographe solidaire d'un coeur des secondes et d'un indicateur des secondes ainsi qu'une roue de compteur des minutes solidaire d'un coeur des minutes ainsi qu'un bloqueur des minutes et un bloqueur des secondes coopérant respectivement avec la roue de compteur des minutes et la roue de chronographe.

Dans les mécanismes de chronographe à roue à colonnes ou à came existant, les deux bloqueurs sont venus d'une seule pièce de fabrication et ont une commande commune. Ces bloqueurs sont soit rigides soit élastiques. Dans le cas de bloqueurs rigides, le réglage d'un tel mécanisme de chronographe est compliqué, long et nécessite une main d'oeuvre qualifiée. En effet, pour le réglage d'un tel mécanisme il faut amener le bloqueur des secondes en contact avec la roue de chronographe. Il faut alors limer l'extrémité du bloqueur des minutes pour ajuster sans jeu l'extrémité de ce bloqueur des minutes et la roue de compteur des minutes. Cette opération est longue et délicate et ne peut être réalisée que par un horloger confirmé. Dans le cas où le bloqueur est élastique, un réglage fin tel que celui décrit ci-dessus n'est pas nécessaire. Cependant, l'usage d'un tel bloqueur peut entraîner une perte de précision puisque de par son élasticité le bloqueur des minutes risque de pousser la roue de compteur des minutes lors du blocage de celle-ci.

CH 228 246 A, EP 2 241 943 A2 et EP 2 241 945 A2 décrivent des mécanismes de chronographe dans lesquels les marteaux sont reliés. CH 228 246 A décrit aussi que les bloqueurs des minutes et des heures sont pivotés coaxialement indépendamment l'un de l'autre et soumis chacun individuellement à un ressort de bloqueur.

La présente invention a pour but la réalisation d'un mécanisme de chronographe pour lequel le réglage soit exempt d'usinage ou de retouche des pièces telles que les bloqueurs de sorte que son réglage soit grandement facilité, prenne moins de temps et puisse être effectué par une main d'oeuvre attentive certes mais ne nécessitant pas la haute spécialisation d'un horloger régleur, tout en assurant une grande précision du mécanisme.

Un autre but de la présente invention est de réaliser un mécanisme de chronographe à la fois précis et dans lequel les réglages des bloqueurs soient quasiment automatiques.

La présente invention a pour objet un mécanisme de chronographe comportant une roue de chronographe, une roue de compteur de minutes, ainsi qu'un bloqueur des secondes et un bloqueur des minutes coopérant avec respectivement la roue de chronographe et la roue de compteur des minutes; caractérisé par le fait que les bloqueurs des secondes et des minutes sont pivotés coaxialement indépendamment l'un de l'autre et soumis chacun individuellement à un ressort de bloqueur des secondes respectivement à un ressort de bloqueur des minutes tendant à les faire pivoter en direction de la roue de chronographe respectivement de la roue de compteur des minutes ; par le fait qu'un organe de liaison relie le bloqueur des minutes au bloqueur des secondes tout en permettant à ceux-ci de se déplacer angulairement l'un par rapport à l'autre d'une valeur préétablie, le tout étant agencé de sorte que, le mécanisme de chronographe à l'arrêt, lesdits bloqueurs soient tous deux en contact avec la roue de chronographe respectivement la roue de compteur des minutes.

La présente invention a également pour objet une pièce d'horlogerie munie d'un tel mécanisme de chronographe.

Le dessin annexé illustre schématiquement et à titre d'exemple une forme d'exécution du mécanisme de chronographe selon l'invention.
La figure 1 est une vue en plan du mécanisme de chronographe selon l'invention illustrant les principales pièces novatrices de ce mécanisme et leur fonctionnement avec notamment la roue à colonnes, la roue de chronographe et la roue de compteur des minutes, le chronographe étant à l'arrêt.
La figure 2 est une vue semblable à la figure 1, le chronographe étant en marche.
La figure 3 est un détail en coupe du pivotement des bloqueurs.
La figure 4 illustre en coupe un détail des bloqueurs passant par l'axe de l'organe de liaison 23, le mécanisme de chronographe étant en marche.
La figure 5 illustre en coupe un détail des bloqueurs passant par l'axe de l'organe de liaison 23, le mécanisme de chronographe étant à l'arrêt.
La figure 6 est une vue éclatée des pièces du mécanisme de chronographe illustré aux figures 1 et 2.

Le mécanisme de chronographe, objet de la présente invention comporte, dans l'exemple illustré, une roue à colonnes 1, une roue de chronographe 2 solidaire d'un coeur des secondes 2a, une roue de compteur de minutes 4 solidaire d'un coeur des minutes 4a, une bascule d'embrayage 3 portant une roue d'embrayage 5a ainsi qu'un ressort de bascule d'embrayage 5b. Ces éléments sont traditionnels d'un mécanisme de chronographe à roue à colonnes et ne seront pas décrit ici en détail. De même que ne sont pas illustrés les marteaux des secondes et des minutes coopérant avec leur coeur respectif pour la remise à zéro du mécanisme ainsi que leur ressort de rappel respectif qui peuvent être semblables à ceux utilisés dans un mécanisme de chronographe traditionnel.

Le présent mécanisme de chronographe comporte un bloqueur des minutes 6 dont une première extrémité est pivotée librement sur une portée 8 elle-même pivotée sur un axe de pivotement 7 chassé dans un pont d'un mouvement. En variante, la portée 8 pourrait être chassée sur l'axe 7 qui serait alors pivoté entre deux ponts ou entre un pont et la platine du mouvement. Ce bloqueur des minutes 6 présente un bras latéral 9 portant à proximité de sa première extrémité une goupille 10 contre laquelle vient s'appuyer l'extrémité 11 d'un ressort de rappel du bloqueur de minutes 12. Ce ressort de rappel du bloqueur des minutes 12 tend à déplacer l'extrémité libre 13 du bloqueur des minutes 6 en direction de la roue de compteur des minutes 4 contre laquelle cette extrémité libre 13 s'appuie. Enfin, ce bloqueur des minutes 6 comporte encore à proximité de l'axe 7 un trou 14, fileté ou non.

Le présent mécanisme de chronographe comporte encore un bloqueur des secondes 15 comprenant à l'une de ses extrémités un alésage 16 par lequel ce bloqueur des secondes 15 est chassé sur la portée 8 de l'axe 7 au-dessus du bloqueur des minutes 6. L'autre extrémité libre 17 du bloqueur des secondes 15 est destinée à coopérer avec la roue de chronographe 2. Ce bloqueur des secondes 15 comporte un perçage 18 dont le centre est séparé du centre de l'alésage 16 d'une valeur égale à la distance séparant le centre de l'axe 7 du centre du trou 14 du bloqueur des minutes 6. Ce perçage 18 est de plus grand diamètre que ledit trou 14 et peut être de forme oblongue.

Ce bloqueur des secondes 15 comporte un bras latéral 19 muni d'une goupille 20 servant de butée à l'extrémité 21 du ressort de rappel du bloqueur des secondes 22. Ce ressort de rappel du bloqueur des secondes 22 tend à appliquer l'extrémité libre 17 du bloqueur des secondes 15 contre la roue de chronographe 2.

Un organe de liaison 23 comporte une tête fendue 24, une portée 25 et une extrémité 26 vissée ou chassée dans le trou 14 du bloqueur des minutes 6, la portée 25 de cet organe de liaison 23 se situant en position assemblée dans le perçage 18 du bloqueur des secondes 15 (figures 4 et 5).

Ainsi lorsque le bloqueur des secondes 15 est monté pivotant autour de l'axe 7 au-dessus du bloqueur des minutes 6, ces bloqueurs sont maintenus ensemble par l'organe de liaison 23 mais peuvent se déplacer angulairement l'un par rapport à l'autre sur une distance correspondant à la différence des rayons du perçage 18 du bloqueur des secondes 15 et de la portée 25 de l'organe de liaison 23. Ce déplacement angulaire relatif des bloqueurs des minutes 6 et des secondes 15 est suffisant pour qu'en position d'arrêt du mécanisme de chronographe chacun desdits bloqueurs soit appliqué contre sa roue respective (de chronographe et de compteur des minutes) sous l'action de son ressort de rappel respectif 12, 22 sans qu'il soit nécessaire de procéder à une opération de réglage quelconque. Cet ébat angulaire entre les bloqueurs des minutes 6 et des secondes 15 est de l'ordre de quelques degrés, de 1° à 10°, de préférence de 3° à 5°. Cet ébat angulaire est illustré aux figures 4 et 5 illustrant la position des bloqueurs des minutes 6 et des secondes 15 par rapport à l'organe de liaison 23 lorsque le mécanisme de chronographe est en marche respectivement à l'arrêt.

Le bloqueur des secondes 6 comporte encore une seconde goupille 27 coopérant avec un bras 3a de la bascule d'embrayage qui présente traditionnellement un bec B coopérant avec les colonnes C de la roue à colonne 1.

Grâce à cette nouvelle configuration des bloqueurs de secondes et de minutes, la mise en place, le montage et réglage du mécanisme de chronographe, notamment des bloqueurs, sont grandement simplifiés et peuvent être exécutés rapidement et par des agents qualifiés, mais ne requérant pas les connaissances pointues et l'expérience des horlogers hautement qualifiés.

En effet, avec cette construction lorsque le bloqueur des minutes 6 et le bloqueur des secondes 15 sont assemblés à l'aide de l'axe 7 et de la vis à portée 23 et que lesdits bloqueurs sont soumis à l'action élastique de leurs ressorts 12, 22, la synchronisation des bloqueurs 6, 15 s'effectue automatiquement.

Ainsi, les horlogers n'ont pas besoin d'assurer un ajustement du contact des bloqueurs sur les roues de compteur de minutes et de chronographe. Les contacts sont assurés par le ressort de chaque bloqueur et le dégagement oblong ou perçage 18 dans le bloqueur des secondes.

L'organe de liaison 23 permet de maintenir le bloqueur des secondes 15 à une distance déterminée du bloqueur des minutes 6, tout en laissant un ébat angulaire d'amplitude déterminée entre ces deux bloqueurs. Cet organe de liaison 23 peut être une vis, un rivet etc.

Dans une variante du mécanisme le bloqueur des minutes 6 pourrait être chassé sur la portée 8 et c'est alors le bloqueur des secondes qui serait pivoté librement sur la portée 8 de l'axe de pivotement 7. Dans une autre variante, les deux bloqueurs des secondes et des minutes pourraient être pivotés librement sur la portée 8. Dans ce cas, une rondelle est chassée sur l'axe de pivotement 7 et sert de butée axiale aux deux bloqueurs 6, 15.

En variante, le bloqueur des secondes 15 pourrait être directement commandé par la roue à colonne 1 et comporter un bec B coopérant avec les colonnes C de la roue à colonne 1.

Il va sans dire que cette nouvelle construction du mécanisme de chronographe peut également être utilisée dans un mécanisme de chronographe sans roue à colonnes par exemple un mécanisme de chronographe à came.

## Revendications

1. Mécanisme de chronographe comportant, une roue de chronographe (2), une roue de compteur de minutes (4), ainsi qu'un bloqueur des secondes (15) et un bloqueur des minutes (6) coopérant avec respectivement la roue de chronographe (2) et la roue de compteur des minutes (4) ; **caractérisé par le fait que** les bloqueurs des secondes (15) et des minutes (6) sont agencés pour être pivotés coaxialement indépendamment l'un de l'autre et soumis chacun individuellement à un ressort de bloqueur des secondes (22) respectivement à un ressort de bloqueur des minutes (12) tendant à les faire pivoter en direction de la roue de chronographe (2) respectivement la roue de compteur des minutes (4) ; **par le fait qu'**un organe de liaison (23) relie le bloqueur des minutes (6) au bloqueur des secondes (15) tout en permettant à ceux-ci de se déplacer angulairement l'un par rapport à l'autre d'une valeur préétablie, le tout étant agencé de sorte que, le mécanisme de chronographe à l'arrêt, lesdits bloqueurs (6, 15) soient tous deux en contact avec la roue de chronographe (2) respectivement la roue de compteur des minutes (4).

2. Mécanisme selon la revendication 1, **caractérisé par le fait que** le déplacement angulaire relatif entre le bloqueur des minutes (6) et le bloqueur des secondes (15) est de l'ordre de 1° à 10° de préférence de 3° à 5°.

3. Mécanisme selon la revendication 1 ou la revendication 2, **caractérisé par le fait que** l'organe de liaison (23) comporte une tête fendue (24), une portée (25) et une extrémité (26) vissée dans le bloqueur des minutes (6) et **par le fait que** le bloqueur des secondes (15) présente un perçage (18) de plus grand diamètre que celui de la portée (25) de l'organe de liaison (23) et donnant passage à celle-ci, la tête fendue (24) de l'organe de liaison (23) étant de plus grand diamètre que ledit perçage (18) du bloqueur des secondes (15).

4. Mécanisme selon la revendication 1 ou la revendication 2, **caractérisé par le fait que** l'organe de liaison (23) comporte une tête fendue (24), une portée (25) et une extrémité (26) vissée dans le bloqueur des minutes (6) et **par le fait que** le bloqueur des secondes (15) présente un perçage (18) oblong donnant passage à la portée (25) de l'organe de liaison (23), la tête fendue (24) de l'organe de liaison (23) étant de plus grand diamètre que la plus grande dimension dudit perçage (18) du bloqueur des secondes (15).

5. Mécanisme selon l'une des revendications précédentes, **caractérisé par le fait que** le bloqueur des secondes (15) comporte encore un bec B coopérant avec la roue à colonnes (1).

6. Mécanisme selon l'une des revendications précédentes, **caractérisé par le fait que** le bloqueur des secondes (15) est chassé sur une portée (8) pivotée librement sur un axe de pivotement (7) chassé dans un pont ou une platine, le bloqueur des minutes (6) étant pivoté librement sur ladite portée (8).

7. Mécanisme selon l'une des revendications 1 à 5, **caractérisé par le fait que** le bloqueur des secondes (15) est chassé sur un axe de pivotement (7) pivoté entre ponts ou entre platine et pont et sur lequel est pivoté librement le bloqueur des minutes (6).

8. Mécanisme selon l'une des revendications 1 à 5, **caractérisé par le fait que** le bloqueur des secondes (15) et le bloqueur des minutes (6) sont tous deux pivotés librement sur un axe de pivotement (7) pivoté entre ponts ou entre platine et pont, une rondelle chassée sur l'axe de pivotement (7) leur servant de butée axiale.

9. Mécanisme selon l'une des revendications 1 à 5, **caractérisé par le fait que** le bloqueur des minutes (6) est chassé sur un axe de pivotement (7) pivoté entre ponts ou entre platine et pont sur lequel est pivoté librement le bloqueur des secondes (15).

10. Pièce d'horlogerie comportant un mécanisme de chronographe selon l'une des revendications 1 à 9.

## Patentansprüche

1. Chronographenmechanismus, der ein Chrono-Zentrumrad (2), ein Minutenzählrad (4), sowie einen Sekundenblockierhebel (15) und einen Minutenblockierhebel (6) umfasst, die mit dem Chrono-Zentrumrad (2) beziehungsweise dem Minutenzählrad (4) zusammenwirken; **dadurch gekennzeichnet, dass** der Sekunden- (15) und der Minutenblockierhebel (6) angeordnet sind, um unabhängig voneinander koaxial gedreht zu werden, und jeweils einzeln einer Sekundenblockierhebelfeder (22) beziehungsweise einer Minutenblockierhebelfeder (12) unterworfen sind, die dazu neigen, sie in Richtung des Chrono-Zentrumrads (2) beziehungsweise des Minutenzählrads (4) zu drehen; dadurch, dass ein Verbindungsglied (23) den Minutenblockierhebel (6) mit dem Sekundenblockierhebel (15) verbindet und ihnen gleichzeitig ermöglicht, sich um einen im Voraus festgelegten Wert winklig in Bezug zueinander zu verschieben, wobei alles derart angeordnet ist, dass bei angehaltenem Chronographenmechanismus die Blockierhebel (6, 15) alle beide mit dem Chrono-Zentrumrad (2) beziehungsweise dem Minutenzählrad (4) in Berührung sind.

2. Mechanismus nach Anspruch 1, **dadurch gekennzeichnet, dass** die relative winklige Verschiebung zwischen dem Minutenblockierhebel (6) und dem Sekundenblockierhebel (15) in der Größenordnung von 1° bis 10° und vorzugsweise von 3° bis 5° liegt.

3. Mechanismus nach Anspruch 1 oder Anspruch 2, **dadurch gekennzeichnet, dass** das Verbindungsglied (23) einen gespaltenen Kopf (24), eine Lauffläche (25) und ein Ende (26) umfasst, das in den Minutenblockierhebel (6) geschraubt ist, und dadurch, dass der Sekundenblockierhebel (15) eine Bohrung (18) aufweist, deren Durchmesser größer ist als derjenige der Lauffläche (25) des Verbindungsglieds (23) und dieses hindurchlässt, wobei der gespaltene Kopf (24) des Verbindungsglieds (23) einen größeren Durchmesser aufweist als die Bohrung (18) des Sekundenblockierhebels (15) .

4. Mechanismus nach Anspruch 1 oder Anspruch 2, **dadurch gekennzeichnet, dass** das Verbindungsglied (23) einen gespaltenen Kopf (24), eine Lauffläche (25) und ein Ende (26) umfasst, das in den Minutenblockierhebel (6) geschraubt ist, und dadurch, dass der Sekundenblockierhebel (15) eine längliche Bohrung (18) aufweist, die die Lauffläche (25) des Verbindungsglieds (23) hindurchlässt, wobei der Durchmesser des gespaltenen Kopfs (24) des Verbindungsglieds (23) größer ist als die größte Abmessung der Bohrung (18) des Sekundenblockierhebels (15).

5. Mechanismus nach einem der vorhergehenden Ansprüche, **dadurch gekennzeichnet, dass** der Sekundenblockierhebel (15) noch einen Schnabel B umfasst, der mit dem Schaltrad (1) zusammenwirkt.

6. Mechanismus nach einem der vorhergehenden Ansprüche, **dadurch gekennzeichnet, dass** der Sekundenblockierhebel (15) auf einer Lauffläche (8) aufgepresst ist, die sich frei um eine Drehachse (7) dreht, die in eine Brücke oder eine Platine eingepresst ist, wobei der Minutenblockierhebel (6) sich frei auf der Lauffläche (8) dreht.

7. Mechanismus nach einem der Ansprüche 1 bis 5, **dadurch gekennzeichnet, dass** der Sekundenblockierhebel (15) auf einer Drehachse (7) aufgepresst ist, die sich zwischen Brücken oder zwischen Platine und Brücke dreht und auf der der Minutenblockierhebel (6) sich frei dreht.

8. Mechanismus nach einem der Ansprüche 1 bis 5, **dadurch gekennzeichnet, dass** der Sekundenblockierhebel (15) und der Minutenblockierhebel (6) sich beide frei auf einer Drehachse (7) drehen, die sich zwischen Brücken oder zwischen Platine und Brücke dreht, wobei ihnen eine Unterlagscheibe, die auf der Drehachse (7) aufgepresst ist, als axialer Anschlag dient.

9. Mechanismus nach einem der Ansprüche 1 bis 5, **dadurch gekennzeichnet, dass** der Minutenblockierhebel (6) auf einer Schwenkachse (7) aufgepresst ist, die sich zwischen Brücken oder zwischen Platine und Brücke dreht, auf der der Sekundenblockierhebel (15) sich frei dreht.

10. Uhr, die einen Chronographenmechanismus nach einem der Ansprüche 1 bis 9 umfasst.

## Claims

1. A chronograph mechanism comprising, a chronograph wheel (2), a minute-counter wheel (4), as well as a seconds blocker (15) and a minutes blocker (6) cooperating respectively with the chronograph wheel (2) and the minute-counter wheel (4); **characterised in that** the seconds blocker (15) and the minutes blocker (6) are arranged to be pivoted coaxially independently of one another and each individually subjected to a seconds blocker spring (22) respectively to a minutes blocker spring (12) for pivoting them in the direction of the chronograph wheel (2) respectively the minute-counter wheel (4); **in that** a connecting member (23) connects the minutes blocker (6) to the seconds blocker (15) while allowing them to move angularly with respect to one another by a preset value, the whole being arranged so that, with the chronograph mechanism stopped, said blockers (6, 15) are both in contact with the chronograph wheel (2) respectively the minute-counter wheel (4).

2. A mechanism according to claim 1, **characterised in that** the relative angular displacement between the minutes blocker (6) and the seconds blocker (15) is of the order of 1° to 10° preferably 3° to 5°.

3. A mechanism according to claim 1 or claim 2, **characterised in that** the connecting member (23) comprises a slotted head (24), a bearing surface (25) and an end (26) screwed into the minutes blocker (6) and **in that** the seconds blocker (15) has a bore (18) of larger diameter than that of the bearing surface (25) of the connecting member (23) and letting it through, the slotted head (24) of the connecting member (23) being of larger diameter than said bore (18) of the seconds blocker (15).

4. A mechanism according to claim 1 or claim 2, **characterised in that** the connecting member (23) comprises a slotted head (24), a bearing surface (25) and an end (26) screwed into the minutes blocker (6) and **in that** the seconds blocker (15) has an oblong bore (18) letting through the bearing surface (25) of the connecting member (23), the slotted head (24) of the connecting member (23) being of larger diameter than the largest dimension of said bore (18) of the seconds blocker (15).

5. A mechanism according to one of the preceding claims, **characterised in that** the seconds blocker (15) further comprises a spout B cooperating with the column wheel (1).

6. A mechanism according to one of the preceding claims, **characterised in that** the seconds blocker (15) is driven on a bearing surface (8) pivoted freely on a pivot axis (7), pushed in a bridge or a plate, the minutes blocker (6) being pivoted freely on said bearing surface (8).

7. A mechanism according to one of the claims 1 to 5, **characterised in that** the seconds blocker (1) is driven on a pivoting axis (7) pivoted between bridges or between plate and bridge, and on which said minutes blocker (6) is pivoted freely.

8. A mechanism according to one of claims 1 to 5, **characterised in that** the blockers second (15) and the minutes blocker (6) are both freely rotatable on a pivot axis (7) pivoted between bridges or between plate and bridge, whereas a washer driven on the pivot axis (7) serves as an axial stop to them.

9. A mechanism according to one of claims 1 to 5, **characterised in that** the minutes blocker (6) is driven on a pivot axis (7) pivoted between bridges or between plate and bridge on which the blockers second (15) is freely rotated.

10. A timepiece comprising a chronograph mechanism according to one of claims 1 to 9.
